# EUROPÄISCHE PATENTSCHRIFT

(11) **EP 3 881 707 B1**
(45) Veröffentlichungstag und Bekanntmachung des Hinweises auf die Patenterteilung: **07.06.2023**
(21) Anmeldenummer: 20164216.2
(22) Anmeldetag: 19.03.2020
(51) Int. Cl.: A44B 6/00, A44B 3/02, A45F 5/02, A44B 5/00

(54) **KNOPFHALTERUNG FÜR EIN BEKLEIDUNGSZUBEHÖR**
BUTTON HOLDER FOR A CLOTHING ACCESSORY
PORTE-BOUTON POUR UN ACCESSOIRE DE VÊTEMENT

(43) Veröffentlichungstag der Anmeldung: 22.09.2021
(73) Patentinhaber: FashTec GmbH, 8800 Thalwil (CH)
(72) Erfinder: Mathur, Samir, 8800 Thalwil (CH)
(74) Vertreter: Liebetanz, Michael

(56) Entgegenhaltungen:
- DE-A1- 1 932 670
- US-A- 5 060 356
- US-A1- 2018 317 637
- US-B1- 7 228 598

## Beschreibung

### TECHNISCHES GEBIET

Die vorliegende Erfindung betrifft eine Knopfhalterung für ein Bekleidungszubehör, mit einem Vorderwandabschnitt, mit einem Hinterwandabschnitt, mit einem Verbindungswandabschnitt, der mit dem Vorderwandabschnitt und dem Hinterwandabschnitt verbunden ist, um einen einen Knopf eines Bekleidungsstückes aufnehmenden Hohlraum zwischen den aufeinander zu ausgerichteten Wandflächen des Vorderwandabschnitts und des Hinterwandabschnitts auszubilden, wobei in dem Hinterwandabschnitt ein Sackschlitz vorgesehen ist, um ein den Knopf mit dem Bekleidungsstück verbindendes Element aufzunehmen, und wobei der Verbindungswandabschnitt an der Mündung des Sackschlitzes eine den Knopf in den Hohlraum hindurchlassende Öffnung aufweist.

### STAND DER TECHNIK

Eine Knopfhalterung für ein Bekleidungszubehör ist aus der ITUA20164536 A1 von Sau Roberto bekannt. Dabei wird das Bekleidungszubehör, bei dem es sich um eine Krawatte, eine Fliege, Schleife, Namensschild, etc. handeln kann, rittlings auf einem Knopf mit einem U-Bügel positioniert. Der U-Bügel umfasst zwei flache in einem Abstand voneinander angeordnete Platten, wobei der U-Bügel, wenn er rittlings auf dem Knopf positioniert ist, die Rückseite als Stütze und zur Positionierung auf der Rückseite des Knopfes selbst angebracht ist und die Vorderseite ein Kupplungssystem für Bekleidungszubehör aufnehmen kann. Dabei kann es sich insbesondere um ein Magnetkupplungssystem handeln. Als Haltepunkt ist der Knopffaden vorgesehen. Des weiteren ist die Fliege am Magneten drehbar.

Aus der US 2004/226145 A1 ist eine Knopfabdeckung bekannt, welche dieselben Merkmale der Knopfaufnahme durch den Knopffaden beschreibt, wobei der Vorderwandabschnitt eine schmückende Vorderseite aufweist. Ein Ausführungsform der dortigen Fig. 11 setzt dabei einen Magneten zentral im Vorderwandabschnitt ein, der eine metallische Schmuckplatte hält.

Die US 2015/366297 A1 beschreibt einen Knopf-Ersatz, der ebenfalls durch den Knopffaden gehalten wird und der an Krawatten, Fliegen oder ähnlichem festgemacht werden kann, wobei dieser Knopf-Ersatz seitlich auf einen Knopf aufgeschoben werden kann, er einen zuklappbaren Vorderwandabschnitt hat, auf dem ein Magnet zur lösbaren Befestigung des Bekleidungszubehör vorgesehen ist.

Die DE1932670A1 offenbart eine Schmuck- und Sicherungsvorrichtung für knöpfbare Hemd oder Blusen-Manschetten, mit eine am Knopf der Manschette einzuschiebende Sicherungsklammer, insbesondere Kappe, welche den Knopf unter- und/oder übergreift und vorzugsweise an demselben festrastet.

### DARSTELLUNG DER ERFINDUNG

Ausgehend von diesem Stand der Technik liegt der Erfindung die Aufgabe zugrunde, eine Knopfhalterung für ein Bekleidungszubehör anzugeben, die flexibler einsetzbar ist und einen besseren Halt für das Bekleidungszubehör bietet. Darüber hinaus soll sie den Einfluss der Knopfleiste eines Hemdes oder einer Bluse eines die Knopfhalterung tragenden Benutzers kompensieren.

Diese Aufgabe wird für eine Knopfhalterung der eingangs genannten Art mit den Merkmalen gelöst, dass der Verbindungswandabschnitt über zwei Seitenwände und einen diese Seitenwände auf der der Öffnung gegenüberliegenden Seite verbindenden Kopfwandabschnitt derart verfügt, dass die gegenüberliegenden Innenwandflächen der Seitenwände sich von der Öffnung ausgehend zum Kopfwandabschnitt hin verjüngen.

Der Magnetverschluss wird dabei nicht über den Faden des Hemdenknopfes gehalten, sondern über den Knopf selbst, was besser verhindert, dass der Faden beim Tragen des Verschlusses reissen kann. Dadurch, dass der Verschluss zum Logo hin verjüngt zuläuft, passt der Verschluss auf fast alle Grössen von Knöpfen (Hemden, Blusen, Polohemden, etc.) und wird dann durch diesen auch gehalten und nicht durch den Faden selbst.

Vorteilhafterweise verläuft der Sackschlitz mittig zwischen den Seitenwänden des Verbindungswandabschnittes und der Sackschlitz endet zudem in einem Abstand von der Innenwand des Kopfwandabschnittes, welcher dem Abstand zu jedem der beiden sich verjüngenden Innenwandflächen der Seitenwände entspricht. Dadurch wird sichergestellt, dass der Knopf, auf den die Halterung aufgesetzt ist, mit den beiden Seiten gegen die seitliche Innenwandung stösst und nicht in der Tiefe und Spitze der Halterung.

Der Sackschlitz verjüngt sich vorteilhafterweise zu seinem geschlossenen Ende hin, insbesondere derart, dass der Abstand zu jedem der beiden sich verjüngenden Innenwandflächen der Seitenwände von der Mündung bis zum geschlossenen Ende des Sackschlitzes gleichbleibt. Damit verjüngt sich der Schlitz von der Mündung der Halterung ausgehend, so dass der den Knopf haltende Faden beim Einführen Platz hat, wenig Reibung erfährt und das Aufsetzen in einfacher Weise vonstatten geht, da der Benutzer ja den Faden und den Schlitz optisch nicht direkt sieht sondern ihn abschätzen muss.

Die aufeinander ausgerichteten Wandflächen des Vorderwandabschnitts und des Hinterwandabschnitts verlaufen parallel zueinander, so dass die Höhe der Knopfhalterung in der Aufnahmeöffnung gleich ist. Bei verschiedenen Ausführungsformen kann der Abstand der aufeinander ausgerichteten Wandflächen unterschiedlich vorgegeben werden, also zwischen Ausführungsformen variieren. Grössere Abstände sind dann für dickere Knöpfe, kleinere Abstände für dünnere Knöpfe, damit die Knöpfe einerseits sicher einführbar sind, aber auch nicht zu viel Spiel haben.

Ein Zusammenlaufen der aufeinander ausgerichteten Wandflächen des Vorderwandabschnitts und des Hinterwandabschnitts und damit eine Höhenänderung des Hohlraums (in den gezeichneten Ausführungsbeispielen nicht dargestellt) ist ebenfalls möglich, wobei dann die Seitenflächen des Knopfes die Gegenflächen zum Halten bilden könnten und nicht seine Seitenkanten, je nachdem welche Fläche/Kante zuerst an die Wand seitwärts oder oben/unten anstösst.

Auf einer und nur auf einer Aussenwandfläche des Hinterwandabschnitts kann seitlich des Sackschlitzes eine Abstandshalterrippe vorgesehen sein, so dass damit das Bestehen einer Knopfleiste ausgeglichen werden kann. Dann hat der Verschluss auf der Rückseite eine Erhöhung (bei Herren auf der linken Seite, bei Damen auf der rechten Seite), damit die Erhöhung der Hemden- bzw. Blusen-Knopfleiste ausgeglichen werden kann und die Fliege gerade am Körper sitzt. Diese Abstandshalterrippe ist optional.

Eine solche Abstandshalterrippe verfügt vorteilhafterweise über eine Auflagefläche, die im Wesentlichen parallel zur Seitenkante des Sackschlitzes und/oder im Wesentlichen parallel zur Innenwandfläche der näherliegenden Seitenwand angeordnet ist, so dass sie die Knopfhalterung in vertikaler Tragerichtung möglichst lang abstützt.

Die Abstandshalterrippe kann in Richtung ihrer Auflagefläche in zwei oder mehr einzelne Teilrippen unterteilt sein, da für die Unterstützwirkung im Wesentlichen die Endpunkte in Längsrichtung wesentlich sind.

Das Bekleidungszubehör kann einstückig mit der Knopfhalterung verbunden sein; dann geht entgegen den Zeichnungen die Verbindungsplatte einstückig in dem Adapterabschnitt auf und es ist für jedes Bekleidungszubehör eine eigene Knopfhalterung notwendig.

Demgegenüber ist vorteilhafterweise ein Adapterabschnitt einstückig mit der Knopfhalterung verbunden, und die Knopfhalterung verfügt weiterhin über eine getrennte Verbindungsplatte, die mit dem Adapterabschnitt in einem Formschluss und/oder über in der Verbindungsplatte und im Adapterabschnitt vorgesehene Elemente magnetisch verbindbar ist.

Es werden zwei Befestigungen angesprochen. Der Formschluss fixiert das Bekleidungszubehör wie z.B. die Fliege durch beispielsweise Kreuze in der Verankerung, sodass die Fliege nicht am Magneten drehbar ist. Mit einem Reibschluss könnte das auch die einzige Befestigung sein, was aber nicht bevorzugt ist. Vorteilhafterweise sind in Verbindungsplatte und Adapterabschnitt komplementäre magnetische Elemente, wie ein Dauermagnet und eine Metallplatte oder zwei Dauermagnete mit aufeinander anziehend wirkenden Polen vorgesehen.

Das Gegenstück, welches an die Fliege geklebt oder befestigt wird, hat eine kleine Kerbe die nach unten zeigt, sodass die Richtung und das Einklinken der Kreuze im Formschluss eindeutig wird.

Ferner umfasst die Erfindung ein Set mit mindestens zwei, vorzugsweise drei oder mehr Knopfhalterungen mit parallel zueinander verlaufenden, aufeinander ausgerichteten Wandflächen des Vorderwandabschnitts und des Hinterwandabschnitts, wobei bei jeder der Knopfhalterungen der durch die aufeinander zu ausgerichteten Wandflächen des Vorderwandabschnitts und des Hinterwandabschnitts vorbestimmte Abstand und damit die Höhe der Öffnung zur Aufnahme von Knöpfen unterschiedlich ist.

Weitere Ausführungsformen sind in den abhängigen Ansprüchen angegeben.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Fig. 1: eine perspektivische Ansicht, schräg von vorne, einer Knopfhalterung nach einem ersten Ausführungsbeispiel der Erfindung;
- Fig. 2: eine perspektivische Ansicht, schräg von hinten, der Knopfhalterung nach Fig. 1;
- Fig. 3: eine perspektivische Ansicht, schräg von der rechten Seite, der Knopfhalterung nach Fig. 1;
- Fig. 4: eine perspektivische Ansicht, schräg von unten, der Knopfhalterung nach Fig. 1;
- Fig. 5: eine perspektivische Ansicht, schräg von vorne, einer Verbindungsplatte für ein Bekleidungszubehör;
- Fig. 6: eine perspektivische Ansicht, schräg von hinten, auf die Verbindungsplatte für ein Bekleidungszubehör nach Fig. 5;
- Fig. 7: eine perspektivische Ansicht, schräg von oben, einer zur Fig. 1 ähnlichen leicht abgewandelten Knopfhalterung;
- Fig. 8: eine perspektivische Ansicht, schräg von unten, einer Knopfhalterung nach einem zweiten Ausführungsbeispiel;
- Fig. 9: eine perspektivische Ansicht, schräg von oben, der Knopfhalterung nach Fig. 8 9;
- Fig. 10: eine perspektivische Ansicht, schräg von unten, einer Knopfhalterung nach einem dritten Ausführungsbeispiel; und
- Fig. 11: eine perspektivische Ansicht, schräg von der rechten Seite, der Knopfhalterung nach Fig. 10.

### BESCHREIBUNG BEVORZUGTER AUSFÜHRUNGSFORMEN

Die Fig. 1 zeigt eine perspektivische Ansicht, schräg von vorne, einer Knopfhalterung 1 nach einem ersten Ausführungsbeispiel der Erfindung. Die Knopfhalterung 1 für ein Bekleidungszubehör hat eine im Wesentlichen trapezoide Form und umfasst einen Vorderwandabschnitt 10, dem gegenüber ein Hinterwandabschnitt 20 liegt, der im Zusammenhang mit der Fig. 2 näher beschrieben werden wird. Die beiden Abschnitte, d.h. Vorderwandabschnitt 10 und Hinterwandabschnitt 20, sind durch eine als Verbindungswandabschnitt 30 bezeichnete Seitenwand verbunden. Dieser Verbindungswandabschnitt 30 verfügt über zwei Seitenwände 32, die im Kopfbereich bei dem schmaleren Ende des Trapezoides mit einem Kopfwandabschnitt 35 miteinander verbunden sind. Gegenüber dem Kopfwandabschnitt 35 ist eine Öffnung 40 ausgehend von der Unterkante 15 der drei genannten Wandabschnitte 10, 20 und 30. Die Innenwandfläche 21 des Hinterwandabschnitts 20 und die Innenwandfläche 11 des Vorderwandabschnitts 10 sind parallel zu einander ausgerichtet, so dass sich ein in seiner Höhe durch den Abstand der beiden Wandflächen 10 und 20 ergebender Hohlraum 40 ergibt, der über die Mündung und Öffnung 41 erreichbar ist. Mit den Bezugszeichen 12 und 22 sind die Aussenwandflächen der Wandabschnitte 10 bzw. 20 bezeichnet.

Die Knopfhalterung 1 hat für das Einführen eines Knopfes in den Hohlraum 40 einen Sackschlitz 50 in dem Hinterwandabschnitt 20 vorgesehen, über den der Knopffaden oder ein sonstiges den Knopf mit dem Kleidungsstück verbindendes meist stabförmiges Element verbunden ist. Auf der Vorderseite des Vorderwandabschnitts 10 ist mittig gegenüber den Seitenwänden 30 und angrenzend an die Unterkante 15 ein Adapterabschnitt 3 vorgesehen, der später im Zusammenhang mit den Figs. 5 und 6 beschrieben werden wird. Es wird schon jetzt darauf hingewiesen, dass der Adapterabschnitt 3 nach einem ersten Ausführungsbeispiel eine Vorderfläche 93 hat, die parallel zur Aussenwandfläche 12 ist. Damit ist die Vorderfläche 93 auch parallel zu einer Vorderseite eines Knopfes, der in den Hohlraum 40 eingeführt wird. Der Adapterabschnitt 3 hat eine Unterwandfläche 13, die bündig mit der Unterkante 15 der Knopfhalterung 1 ist; mit anderen Worten, Adapterabschnitt 3 endet mit der Unterkante der Knopfhalterung 1. Er könnte auch in anderen Ausführungen höher in Richtung des Erkennungseinsatzes 90 angeordnet sein; das ist aber nicht bevorzugt, um letzteren erkennbar zu lassen.

Fig. 2 zeigt eine perspektivische Ansicht, schräg von hinten, der Knopfhalterung 1 nach Fig. 1. Wie schon aus der Fig. 1 ersichtlich, ist die Knopfhalterung 1 trapezoidal, sowohl in der Aussenform als auch innen. Das heisst, dass die Seitenwände 32 des Verbindungswandabschnittes 30 von der Öffnung 41 des Hohlraums 40 ausgehend zum Kopfwandabschnitt 35 derart verjüngen, dass die sich einander gegenüberliegenden Innenwandflächen 31 der Seitenwände 32 sich von dieser Öffnung 41 ausgehend zum Kopfwandabschnitt 35 hin verjüngen. Der zur Aufnahme des den knopfhaltenden Verbindungselementes vorgesehene Sackschlitz 50 verläuft von seiner Mündung 51 bis zu seinen geschlossenen Ende 52 in einer Tiefe, die nach der Ausführung der Fig. 2 besonders vorteilhaft ist, wenn der Abstand zwischen dem geschlossenen Ende 52 des Sackschlitzes 50 und jeder Seiteninnenfläche 31 der Seitenwände auch dem Abstand zur Innenwand im Kopfwandabschnitt entspricht beziehungsweise etwas kleiner als dieser ist. Dann nämlich wird bei einer Einführung eines Knopfes durch die Öffnung 41 in den Hohlraum 40 zuerst eine seitliche Führung durch die Innenwandflächen 31 gegeben, unterstützt durch die Führung des Verbindungselementes zwischen Bekleidungsstück und Knopf in dem Sackschlitz 50, bis der Durchmesser des Knopfes dem Abstand der Seiteninnenflächen 31 der Seitenwände 32 entspricht, weil dann ein weiteres Vorschieben des Knopfes in Richtung des geschlossenen Endes 52 des Sackschlitzes nicht mehr möglich ist, da die Durchmesserlinie des Knopfes die volle Breite zwischen den Seitenflächen 31 ausfüllt.

Daher ist es von Vorteil, wenn das geschlossene Ende 52 des Sackschlitzes 50 soweit nach oben in den Hohlraum 40 reicht, dass bei Anstossen des Knopfes an die beiden Seiteninnenflächen 31 der in der Tiefe des Hohlraums 40 gelegene Knopfanteil gerade nicht in der Tiefe an die Innenwand des Kopfwandabschnittes 35 anstösst, sodass der Knopf ausschliesslich und sicher durch die beiden gegenüberliegenden Punkte in den Seitenwänden 32 gehalten wird. Man beachte dabei, dass dann auch der Knopffaden beziehungsweise das Verbindungselement zum Bekleidungsstück frei in dem Sackschlitz 50 liegt und insbesondere nicht an das geschlossene Ende 52 anstösst oder reibt.

Aus Führungsgründen ist es vorteilhaft, wenn der Sackschlitz 50 sich parallel zu den Seiteninnenflächen 31 verjüngt, also, dass die Breite der Aussenfläche des Hinterwandabschnittes 20 zwischen der Seitenkante 53 des Sackschlitzes 50 und der Seitenwand 32 über die Länge der Knopfhalterung gleich ist.

In der Fig. 2 ist dann ein weiteres vorteilhaftes Merkmal der Knopfhalterung 1 gemäss einer Ausführungsweise der Erfindung zu sehen, nämlich die Abstandshalterrippe 60. Die Abstandshalterrippe 60 hat die ungefähre Form eines Prisma mit Seitenwänden 61 und einer Auflagefläche 62, die parallel zur Aussenwand 32 verläuft. Statt der hier flachen Seitenwänden 61, die im Querschnitt ein Dreieck bilden, kann auch eine abgerundete Erhöhung gebildet sein, sofern eine Auflagefläche 62 besteht, die auch eine Auflagekante sein kann. Die Höhe und Länge der Abstandshalterrippe kann je nach Bekleidungsstück variiert vorkommen.

In anderen Ausführungsbeispielen kann die Auflagefläche 62 auch senkrecht zur durch die Unterkante 15 der Knopfhalterung 1 gegebenen Ebene stehen. Anstelle des einen Prismas der Abstandshalterrippe 60 können auch mehrere Einzelabschnitte solcher Rippen vorgesehen sein, die dann mehrere Auflagepunkte oder Auflagebereiche definieren. Sinn und Zweck der Abstandshalterrippe 60 ist der Ausgleich der Höhe der Knopflochleiste einer Bluse oder eines Hemdes, so dass es Modebedingt je nach Anordnung der Knopflochleiste eine Rippe 60 entweder auf der in der Rückansicht linken Seite wie hier in der Fig. 2 oder auf der rechten Seite, nicht dargestellt, angeordnet sein muss.

Fig. 3 zeigt eine perspektivische Ansicht, schräg von der rechten Seite, der Knopfhalterung 1 nach Fig. 1. Fig. 4 zeigt eine weitere perspektivische Ansicht, schräg von unten, der Knopfhalterung 1 nach Fig. 1. In dem Blick von unten in den Hohlraum 40 ist auf der Innenwandfläche 11 gut zu erkennen, wie sich die Innenwandflächen 31 hin zum Kopfwandabschnitt 35 verjüngen. Ferner ist zu erkennen, dass die Seitenkante 53 des Sackschlitzes 50 gerundet ist, um beim Anstossen des ursprünglich noch bei der Einführung nicht zentrierten Knopfes diesen Faden möglichst wenig durch Reibung zu beanspruchen.

Fig. 5 zeigt eine perspektivische Ansicht, schräg von vorne, einer Verbindungsplatte 2 für ein Bekleidungszubehör. Diese Verbindungsplatte 2 stellt das komplementäre Element zu dem in der Fig. 1 dargestellten Adapterabschnitt 3 dar. Der Adapterabschnitt 3 ist bei dem Ausführungsbeispiel nach der Fig. 1 einstückig mit dem Vorderwandabschnitt 10 verbunden. Dazu gehört dann auch Fig. 6, die eine perspektivische Ansicht, schräg von hinten, auf die Verbindungsplatte 2 für ein Bekleidungszubehör nach Fig. 5 zeigt.

Prinzipiell wäre es auch möglich, den Adapterabschnitt 3 über die gesamte Breite und Höhe des Vorderwandabschnittes 10 anzuordnen. Die dargestellte Höhe des Adapterabschnittes 3 ist notwendig, um für einen mechanischen Formschluss die notwendige Tiefe zu haben, um das Formschlusskreuz 70 überstehen zu lassen und das entsprechende komplementäre Formschlusskreuz 70 auf der Verbindungsplatte 2 in die kreuzförmige Formschlussvertiefung 75 eintauchen zu lassen, die ansonsten in der Wand des Vorderwandabschnittes 10 vorzusehen ist. Bei der zusätzlichen und/oder alternativen bevorzugten Befestigung über eine magnetische Verbindung wird in den beiden Magnetverschlussaufnahmen 80 in der Verbindungsplatte 2 und in dem Adapterabschnitt 3 jeweils ein Magnet beziehungsweise ein Magnet und eine ferromagnetische Metallplatte fest eingesetzt und vorzugsweise verklebt, um bei einem Aufeinandersetzen der Verbindungsplatte 2 auf dem Adapterabschnitt 3 einen Formschluss und/oder einen Magnetschluss zu erzeugen, so dass die Verbindungsplatte 2 lösbar mit dem Adapterabschnitt 3 verbindbar ist.

Bei den hier dargestellten Ausführungsbeispielen sind vier griechische konusförmig zulaufende Kreuze 70 mit gleich langen Seitenkanten 71 vorgesehen, die in den entsprechenden komplementären kreuzförmigen Formschlussvertiefungen 75 im komplementären Element einsetzbar sind. Diese sind an vier Ecken eines Quadrates angeordnet, zentriert gegenüber der Magnetverschlussaufnahme 80. Die Magnete beziehungsweise die ferromagnetische Platte ist in den hier eingesetzten Zeichnungen nicht dargestellt. Sie entspricht der Aussenform der Magnetverschlussaufnahme 80, sie ist also hier eine zylindrische Scheibe. In anderen Ausführungsbeispielen können auch andere Formen wie Quader eingesetzt werden. Dasselbe gilt für die Anordnung der Formschlusskreuze und Formschlussvertiefungen. Es können auch entsprechend andere Formen wie Langkreuze, mehrzackige Sterne, Zylinder und zudem verschiedene Grössen innerhalb der Elemente vorgesehen sein.

Mit dem Bezugszeichen 95 ist in den Fig. 5 und 6 eine Ausnehmung bezeichnet, um dem Benutzer anzuzeigen, welcher Bereich der Verbindungsplatte 2 nach unten anzuordnen ist. Die Verbindungsplatte 2 hat auf der den Funktionsträgern gegenüberliegenden Seite 92 zu 91 eine Rückbefestigungsfläche 91, die in der Fig. 6 als glatte plane Fläche dargestellt ist. An dieser Fläche ist das Bekleidungszubehör angebracht, also beispielsweise eine Fliege, eine Krawatte, eine Brosche oder ein sonstiges Accessoire. Der Träger nimmt dann die Knopfhalterung 1 und setzt sie auf den für ihn geeigneten Knopf auf seinem Kleidungsstück auf und schiebt die Knopfhalterung 1 von oben auf den Knopf durch die Öffnung 40 bis die Knopfhalterung 1 auf dem Knopf sicher aufsitzt. Dann wählt er das entsprechende Bekleidungszubehör aus, welches mit der Verbindungsplatte 2 verbunden ist und setzt dieses auf den Adapterabschnitt 3 auf. Dabei kann das hier im oberen Bereich der trapezoiden Knopfhalterung 1 vorgesehene Erkennungseinsatz 90 abgedeckt sein oder frei liegen. Bei einer Fliege beispielsweise kann der zentrische Bereich der Fliege so dünn sein, dass der Erkennungseinsatz 90 darüber frei liegend ist.

Es ist klar, dass anstelle dieser vorteilhaften Zweiteilung in Knopfhalterung 1 und getrennter Verbindungsplatte 2, die dann an jeweiligen Bekleidungszubehörteilen befestigt ist, es auch möglich ist, das Bekleidungszubehör direkt an dem Adapterabschnitt 3 zu befestigen, also es einstückig mit diesem Adapterabschnitt 3 zu verbinden. Dann sind natürlich die beschriebenen Elemente 70, 75 und 80 nicht vorhanden.

Wenn in der Beschreibung zur Verbindungsplatte 2 auf den Adapterabschnitt 3 hingewiesen wird, dann kann es sich dabei auch um den Adapterabschnitt 3' handeln, der im Zusammenhang der weiteren Figuren als weitere Ausführungsform beschrieben werden wird. Dieser weitere Adapterabschnitt 3' kann dann genauso mit der Knopfhalterung 1, 1', 1" nach dem ersten oder zweiten Ausführungsbeispiel ausgestaltet sein.

Die Fig. 7 zeigt eine perspektivische Ansicht, schräg von oben, einer zur Fig. 1 ähnlichen Knopfhalterung 1'. Es werden gleiche oder ähnliche Bezugszeichen verwendet, da im Wesentlichen gleiche Merkmale vorliegen. Der einzige Unterschied zwischen den beiden Knopfhalterungen 1 liegt darin, dass die Abstandshalterrippe 60, die einstückig mit der Innenwandfläche 11 ausgestaltet ist, hier innen hohl ist und einen Innenhohlraum 63 aufweist.

Die Fig. 8 zeigt eine perspektivische Ansicht, schräg von unten, einer Knopfhalterung 1" nach einem zweiten Ausführungsbeispiel und Fig. 9 zeigt eine perspektivische Ansicht, schräg von oben, der Knopfhalterung 1" nach Fig. 9. Die Knopfhalterung 1" nach dem zweiten Ausführungsbeispiel hat keine Rippe 60 aber einen schrägen Adapterabschnitt 3', ein weiteres Ausführungsbeispiel. Die Adapterabschnitte 3 und 3' sind mit den verschiedenen Knopfhalterungen 1, 1', 1" und auch 1‴ austauschbar, wobei sich geometrische Effekte der Anordnung verstärken oder aufheben, wie im Zusammenhang mit Fig. 10 erläutert werden wird- Der schräge Adapterabschnitt 3' ist dadurch gekennzeichnet, dass die Vorderseite 93' nicht parallel zur Aussenwandfläche 12 ist. Vorteilhafterweise bilden die beiden Flächen einen über die Richtung des Sackschlitzes 50 gleichbleibenden Winkel in der Ebene der Unterkante 15, d.h. die Ebene der Fläche 93' ist um eine Achse parallel zur Richtung des Schlitzes 50 gedreht. Damit ist es möglich einen mit der Verbindungsplatte 2 verbundenen Gegenstand auf den schrägen Adapterabschnitt 3' aufzusetzen, so dass er eine andere Ausrichtung hat, als die durch die Vorderfläche eines haltenden Knopfes vorgegeben. Hiermit wird erreicht, dass der Einfluss einer Knopfleiste eines Hemdes oder einer Bluse kompensiert wird.

Fig. 10 zeigt eine perspektivische Ansicht, schräg von unten, einer Knopfhalterung 1‴ nach einem dritten Ausführungsbeispiel und Fig. 11 schliesslich zeigt eine perspektivische Ansicht, schräg von der rechten Seite, der Knopfhalterung 1‴ nach Fig. 10. Hier ist die Vorderseite 93' des schrägen Adapterabschnitts 3' nicht parallel zur Aussenwandfläche 12. Mit der gestrichelten Linie H ist eine Horizontale eingezeichnet, die in der Ebene der Vorderseite 93' liegt und zugleich auf dem Zeichnungsblatt, welches die Fig. 10 und 11 trägt parallel zur oberen Seitenkante ist. Mit anderen Worten, eine auf den schrägen Adapterabschnitt 3' aufgesetzte Verbindungsplatte 2 ist parallel zu dieser Seitenkante. Eine auf einen Knopf eines menschlichen Trägers aufgesetzte Knopfhalterung 1‴ hätte dann eine Unterkante 15, die der Transversalebene entspricht, wobei die Vorderseite 93' in der Frontalebene liegt und der sich durch den Schlitz 50 erstreckende Faden eines Knopfes in der Sagittalebene bewegt (sofern es eine zentrale Knopfreihe ist).

Dabei wird nun der schräge Adapterabschnitt 3' eingesetzt, um die Stufe S zwischen den Bekleidungsstückteilen und deren Ebenen K und K' auszugleichen. Hier wirkt beim dritten Ausführungsbeispiel der Knopfhalterung 1‴ die Rippe 60 in Gegenrichtung, gleicht also die Stufe aus. Die Abstandshalterrippe 60 könnte auch auf der anderen Aussenwandfläche 22 und Seite des Schlitzes 50 vorgesehen sein und dann den Ausgleichseffekt noch verstärken.

**BEZUGSZEICHENLISTE**

| | | | |
|---|---|---|---|
| 1 | Knopfhalterung (erstes Ausführungsbeispiel) | 41 | Öffnung |
| | | 50 | Sackschlitz |
| 1' | Knopfhalterung (abgewandeltzu 1) | 51 | Mündung |
| | | 52 | geschlossenes Ende |
| 1" | Knopfhalterung (zweites Ausführungsbeispiel) | 53 | Seitenkante |
| | | 60 | Abstandshalterrippe |
| 1‴ | Knopfhalterung (drittes Ausführungsbeispiel) | 61 | Seitenwand |
| | | 62 | Auflagefläche |
| 2 | Verbindungsplatte | 63 | Innenhohlraum |
| 3 | Adapterabschnitt | 70 | Formschlusskreuz |
| 3' | schräger Adapterabschnitt | 71 | Seitenrippe |
| 10 | Vorderwandabschnitt | 75 | kreuzförmige Formschlussvertiefung |
| 11 | Innenwandfläche | | |
| 12 | Aussenwandfläche | 80 | Magnetverschlussaufnahme |
| 13 | Unterwandfläche | 90 | Erkennungseinsatz |
| 15 | Unterkante | 91 | Rückbefestigungsfläche |
| 20 | Hinterwandabschnitt | 92 | Vorderseite (zu 2) |
| 21 | Innenwandfläche | 93 | Vorderseite (zu 3) |
| 22 | Aussenwandfläche | 93' | Vorderseite (zu 3') |
| 30 | Verbindungswandabschnitt | 95 | Dreieckausnehmung |
| 31 | Innenwandfläche | H | Horizontale |
| 32 | Seitenwand | K | Bekleidungsteilebene |
| 35 | Kopfwandabschnitt | K' | Bekleidungsteilebene |
| 40 | Hohlraum | S | Stufe |

## Patentansprüche

1. Knopfhalterung (1) für ein Bekleidungszubehör (2, 3), mit einem Vorderwandabschnitt (10), mit einem Hinterwandabschnitt (20), mit einem Verbindungswandabschnitt (30), der mit dem Vorderwandabschnitt (10) und dem Hinterwandabschnitt (20) verbunden ist, um einen einen Knopf eines Bekleidungsstückes aufnehmenden Hohlraum (40) zwischen den aufeinander zu ausgerichteten Wandflächen (11 bzw. 21) des Vorderwandabschnitts (10) und des Hinterwandabschnitts (20) auszubilden, wobei in dem Hinterwandabschnitt (20) ein Sackschlitz (50) vorgesehen ist, um ein den Knopf mit dem Bekleidungsstück verbindendes Element aufzunehmen, und wobei der Verbindungswandabschnitt (30) an der Mündung (51) des Sackschlitzes (50) eine den Knopf in den Hohlraum (40) hindurchlassende Öffnung (41) aufweist, **dadurch gekennzeichnet, dass** der Verbindungswandabschnitt (30) über zwei Seitenwände (32) und einen dieser Seitenwände (32) auf der der Öffnung (41) gegenüberliegenden Seite verbindenden Kopfwandabschnitt (35) derart verfügt, dass die gegenüberliegenden Innenwandflächen (31) der Seitenwände (32) sich von der Öffnung (41) ausgehend zum Kopfwandabschnitt (35) hin verjüngen.

2. Knopfhalterung (1) nach Anspruch 1, wobei der Sackschlitz (50) mittig zwischen den Seitenwänden (32) des Verbindungswandabschnittes (30) verläuft und der Sackschlitz (50) in einem Abstand von der Innenwand des Kopfwandabschnittes (35) endet (52), welcher dem Abstand zu jedem der beiden sich verjüngenden Innenwandflächen (31) der Seitenwände (32) entspricht.

3. Knopfhalterung (1) nach Anspruch 1 oder 2, wobei der Sackschlitz (50) sich zu seinem geschlossenen Ende (52) hin verjüngt, insbesondere derart, dass der Abstand zu jedem der beiden sich verjüngenden Innenwandflächen (31) der Seitenwände (32) von der Mündung (51) bis zum geschlossenen Ende (52) des Sackschlitzes (50) gleich bleibt.

4. Knopfhalterung (1) nach einem der Ansprüche 1 bis 3, wobei die aufeinander zu ausgerichteten Wandflächen (11 bzw. 21) des Vorderwandabschnitts (10) und des Hinterwandabschnitts (20) parallel zueinander verlaufen.

5. Knopfhalterung (1) nach einem der Ansprüche 1 bis 3, wobei die aufeinander ausgerichteten Wandflächen (11 bzw. 21) des Vorderwandabschnitts (10) und des Hinterwandabschnitts (20) zum geschlossenen Ende (52) des Schlitzes (50) hin aufeinander zulaufen und damit eine Höhenänderung des Hohlraums (40) bewirken, so dass dann alternativ zu seinen Seitenkanten die Ober- und Unterflächen eines Knopfes die Gegenflächen zu seinem Halten bilden.

6. Knopfhalterung (1) nach einem der Ansprüche 1 bis 5, wobei auf einer und nur auf einer Aussenwandfläche (22) des Hinterwandabschnitts (20) seitlich des Sackschlitzes (50) eine Abstandshalterrippe (60) vorgesehen ist.

7. Knopfhalterung (1) nach Anspruch 6, wobei die Abstandshalterrippe (60) über eine Auflagefläche (62) verfügt, die im Wesentlichen parallel zur Seitenkante (53) des Sackschlitzes (50) und/oder im Wesentlichen parallel zur Innenwandfläche (31) der näherliegenden Seitenwand (32) angeordnet ist.

8. Knopfhalterung (1) nach Anspruch 7, wobei die Abstandshalterrippe (60) in Richtung ihrer Auflagefläche (62) in zwei oder mehr einzelne Teilrippen unterteilt ist und optional die Höhe und/oder die Länge der Teilrippen variabel gestaltet ist.

9. Knopfhalterung (1) nach einem der Ansprüche 1 bis 8, wobei das Bekleidungszubehör einstückig (3) mit der Knopfhalterung verbunden ist.

10. Knopfhalterung (1) nach einem der Ansprüche 1 bis 8, wobei ein Adapterabschnitt (3, 3') einstückig mit der Knopfhalterung verbunden ist, und die Knopfhalterung weiterhin über eine Verbindungsplatte (2) verfügt, die mit dem Adapterabschnitt (3, 3') in einem Formschluss und/oder über in der Verbindungsplatte (2) und im Adapterabschnitt (3, 3') vorgesehene Elemente magnetisch verbindbar ist.

11. Knopfhalterung (1) nach Anspruch 10, wobei der Adapterabschnitt ein schräger Adapterabschnitt (3') ist, dessen Vorderseite (93') schräg zur Aussenwandfläche (12) ausgerichtet ist.

12. Knopfhalterung (1) nach Anspruch 10 oder 11, wobei der Adapterabschnitt (3, 3') mit seiner Unterseite (13) bündig mit der Unterkante (15) der Knopfhalterung abeschliesst.

13. Set, umfassend mindestens zwei Knopfhalterungen (1) nach Anspruch 4, wobei bei jeder der Knopfhalterungen (1) der durch die aufeinander zu ausgerichteten Wandflächen (11 bzw. 21) des Vorderwandabschnitts (10) und des Hinterwandabschnitts (20) vorbestimmte Abstand und damit die Höhe der Öffnung (40) zur Aufnahme von Knöpfen unterschiedlich ist.

## Claims

1. A button holder (1) for a clothing accessory (2, 3) comprising a front wall portion (10), a rear wall portion (20), a connecting wall portion (30) connected to the front wall portion (10) and the rear wall portion (20) to form a clothing button receiving cavity (40) between the facing wall surfaces (11 and 21, respectively) of the front wall portion (10) and the rear wall portion (20), wherein a blind slot (50) is provided in the rear wall portion (20) to receive an element connecting the button to the garment, and wherein the connecting wall portion (30) has an opening (41) at the mouth (51) of the blind slot (50) to allow the button to pass into the cavity (40), **characterized in that** the connecting wall portion (30) has two side walls (32) and a head wall portion (35) connecting these side walls (32) on the side opposite the opening (41), such that the opposite inner wall surfaces (31) of the side walls (32) taper from the opening (41) towards the head wall portion (35).

2. The button holder (1) according to claim 1, wherein the blind slot (50) extends centrally between the side walls (32) of the connecting wall portion (30) and the blind slot (50) terminates (52) at a distance from the inner wall of the head wall portion (35) which corresponds to the distance to each of the two tapering inner wall surfaces (31) of the side walls (32).

3. The button holder (1) according to claim 1 or 2, wherein the blind slot (50) tapers towards its closed end (52), in particular such that the distance to each of the two tapering inner wall surfaces (31) of the side walls (32) remains the same from the mouth (51) to the closed end (52) of the blind slot (50).

4. The button holder (1) according to any one of claims 1 to 3, wherein the mutually aligned wall surfaces (11 and 21, respectively) of the front wall portion (10) and the rear wall portion (20) extend parallel to each other.

5. The button holder (1) according to any one of claims 1 to 3, wherein the mutually aligned wall surfaces (11 and 21, respectively) of the front wall portion (10) and the rear wall portion (20) converge towards the closed end (52) of the slot (50), thereby causing a change in the height of the cavity (40), so that then, alternatively to its side edges, the upper and lower surfaces of a button form the counter surfaces for holding it.

6. The button holder (1) according to any one of claims 1 to 5, wherein a spacer rib (60) is provided on one and only one outer wall surface (22) of the rear wall portion (20) laterally of the blind slot (50).

7. The button holder (1) according to claim 6, wherein the spacer rib (60) has a bearing surface (62) arranged substantially parallel to the side edge (53) of the blind slot (50) and/or substantially parallel to the inner wall surface (31) of the nearer side wall (32).

8. The button holder (1) according to claim 7, wherein the spacer rib (60) is divided into two or more individual sub-ribs in the direction of its bearing surface (62) and optionally the height and/or the length of the sub-ribs is made variable.

9. The button holder (1) according to any one of claims 1 to 8, wherein the clothing accessory is integrally connected (3) to the button holder.

10. The button holder (1) according to any one of claims 1 to 8, wherein an adapter portion (3, 3') is integrally connected to the button holder, and the button holder further comprises a connecting plate (2) which is connectable to the adapter portion (3, 3') in a form-fit and/or magnetically via elements provided in the connecting plate (2) and in the adapter portion (3, 3').

11. The button holder (1) according to claim 10, wherein the adapter section is an inclined adapter section (3'), the front side (93') of which is oriented obliquely to the outer wall surface (12).

12. The button holder (1) according to claim 10 or 11, wherein the adapter section (3, 3') has its underside (13) flush with the lower edge (15) of the button holder.

13. A set comprising at least two button holders (1) according to claim 4, wherein in each of the button holders (1) the distance predetermined by the wall surfaces (11 and 21, respectively) of the front wall section (10) and the rear wall section (20) facing each other and thus the height of the opening (40) for receiving buttons is different.

## Revendications

1. Porte-bouton (1) pour un accessoire de vêtement (2, 3), comprenant une section de paroi avant (10), une section de paroi arrière (20), une section de paroi de liaison (30) reliée à la partie de paroi avant (10) et à la partie de paroi arrière (20) pour former une cavité (40) recevant un bouton d'un vêtement entre les surfaces de paroi (11 et 21, respectivement), alignées l'une sur l'autre, de la section de paroi avant (10) et de la section de paroi arrière (20), une fente borgne (50) étant prévue dans la section de paroi arrière (20) pour recevoir un élément reliant le bouton à la pièce de vêtement, et la section de paroi de liaison (30) présentant, à l'embouchure (51) de la fente borgne (50), une ouverture (41) laissant passer le bouton dans la cavité (40), **caractérisé en ce que** la section de paroi de liaison (30) dispose de deux parois latérales (32) et d'une section de paroi de tête (35) reliant ces parois latérales (32) sur le côté opposé à l'ouverture (41), de telle sorte que les surfaces de paroi intérieure opposées (31) des parois latérales (32) se rétrécissent en partant de l'ouverture (41) vers la section de paroi de tête (35).

2. Porte-bouton (1) selon la revendication 1, dans lequel la fente borgne (50) s'étend au milieu entre les parois latérales (32) de la section de paroi de liaison (30) et la fente borgne (50) se termine (52) à une distance de la paroi intérieure de la section de paroi de tête (35) qui correspond à la distance de chacune des deux surfaces de paroi intérieure (31) des parois latérales (32) qui se rétrécissent.

3. Porte-bouton (1) selon la revendication 1 ou 2, dans lequel la fente borgne (50) se rétrécit vers son extrémité fermée (52), en particulier de telle sorte que la distance à chacune des deux surfaces de paroi intérieure (31) des parois latérales (32) qui se rétrécissent reste la même de l'embouchure (51) à l'extrémité fermée (52) de la fente borgne (50).

4. Porte-bouton (1) selon l'une quelconque des revendications 1 à 3, dans lequel les surfaces de paroi (11 et 21, respectivement), alignées l'une sur l'autre, de la section de paroi avant (10) et de la section de paroi arrière (20) sont parallèles l'une à l'autre.

5. Porte-bouton (1) selon l'une quelconque des revendications 1 à 3, dans lequel les surfaces de paroi (11 et 21, respectivement), alignées l'une sur l'autre, de la partie de paroi avant (10) et de la partie de paroi arrière (20) convergent l'une vers l'autre en direction de l'extrémité fermée (52) de la fente (50) et entraînent ainsi une modification de la hauteur de la cavité (40), de sorte qu'en alternative à ses bords latéraux, les surfaces supérieure et inférieure d'un bouton constituent alors les surfaces opposées à son maintien.

6. Porte-bouton (1) selon l'une quelconque des revendications 1 à 5, dans lequel une nervure d'écartement (60) est prévue sur une et seulement sur une surface de paroi extérieure (22) de la section de paroi arrière (20), latéralement à la fente borgne (50).

7. Porte-bouton (1) selon la revendication 6, dans lequel la nervure d'écartement (60) dispose d'une surface d'appui (62) qui est disposée sensiblement parallèlement au bord latéral (53) de la fente borgne (50) et/ou sensiblement parallèlement à la surface de paroi intérieure (31) de la paroi latérale (32) la plus proche.

8. Porte-bouton (1) selon la revendication 7, dans lequel la nervure d'écartement (60) est divisée en deux ou plusieurs nervures partielles individuelles dans la direction de sa surface d'appui (62) et, en option, la hauteur et/ou la longueur des nervures partielles est conçue de manière variable.

9. Porte-bouton (1) selon l'une quelconque des revendications 1 à 8, dans lequel l'accessoire de vêtement est relié d'un seul tenant (3) au porte-bouton.

10. Porte-bouton (1) selon l'une quelconque des revendications 1 à 8, dans lequel une partie d'adaptateur (3, 3') est reliée d'un seul tenant au porte-bouton, et le porte-bouton comprend en outre une plaque de liaison (2) qui peut être reliée à la partie d'adaptateur (3, 3') par complémentarité de forme et/ou magnétiquement par l'intermédiaire d'éléments prévus dans la plaque de liaison (2) et dans la partie d'adaptateur (3, 3').

11. Porte-bouton (1) selon la revendication 10, dans lequel la section d'adaptateur est une section d'adaptateur inclinée (3') dont la face avant (93') est orientée obliquement par rapport à la surface de paroi extérieure (12).

12. Porte-bouton (1) selon la revendication 10 ou 11, dans lequel la section d'adaptateur (3, 3') se termine par son côté inférieur (13) à fleur du bord inférieur (15) du porte-bouton.

13. Ensemble comprenant au moins deux porte-boutons (1) selon la revendication 4, dans lequel, pour chacun des porte-boutons (1), la distance prédéterminée par les surfaces de paroi (11 ou 21, respectivement), alignées l'une sur l'autre, de la section de paroi avant (10) et de la section de paroi arrière (20), et donc la hauteur de l'ouverture (40) pour recevoir des boutons, est différente.
